# EUROPÄISCHE PATENTSCHRIFT

(11) **EP 3 185 256 B1**
(45) Veröffentlichungstag und Bekanntmachung des Hinweises auf die Patenterteilung: **08.04.2020**
(21) Anmeldenummer: 16204151.1
(22) Anmeldetag: 14.12.2016
(51) Int. Cl.: H01F 7/16, H01F 7/122, H01F 7/08

(54) **ELEKTROMAGNET**
ELECTROMAGNET
ÉLECTRO-AIMANT

(30) Priorität: 14.12.2015 DE 102015121739
(43) Veröffentlichungstag der Anmeldung: 28.06.2017
(73) Patentinhaber: SVM Schultz Verwaltungs-GmbH & Co. KG, 87700 Memmingen (DE)
(72) Erfinder: Abler, Wolfgang, 87752 Holzgünz (DE)
(74) Vertreter: Patentanwälte Olbricht, Buchold, Keulertz Partnerschaft mbB

(56) Entgegenhaltungen:
- EP-A1- 0 794 540
- DE-A1-102007 016 787
- US-A1- 2002 158 727

## Beschreibung

Die Erfindung betrifft einen Elektromagneten, insbesondere einen Umkehrhubmagneten.

Elektromagnete werden häufig eingesetzt um Apparaturen anzutreiben. Derartige Elektromagnete sind für gewisse Einsatzzwecke so ausgeführt, dass ein jeweiliger Anker in jeweiligen Endstellungen gehalten wird, so dass eine Kraft bis zu einer gewissen Höhe den Anker nicht aus der jeweiligen Endstellung herausbewegt. Hierfür können beispielsweise Federn vorgesehen sein. Diese können jedoch typischerweise nur in einer Richtung wirken und bergen außerdem die Gefahr, dass sie im Laufe einer längeren Benutzung aufgrund von Verschleiß oder Bruch ausfallen. Eine Alternative hierzu ist es, zumindest eine Spule des Elektromagneten bestromt zu lassen, um den Anker zu halten. Dies verbraucht jedoch erhebliche Mengen an Energie.

Aus dem Dokument US 2002/0158727 A1 ist ein bistabiler Aktuator bekannt, der die Merkmale des Oberbegriffs von Anspruch 1 aufweist.

Es ist deshalb eine Aufgabe der Erfindung, einen Elektromagneten vorzusehen, welcher dazu ausgebildet ist, den Anker auf alternative Art in einer Endstellung zu halten.

Dies wird erfindungsgemäß durch einen Elektromagneten gemäß Anspruch 1 erreicht. Vorteilhafte Ausgestaltungen können beispielsweise den Unteransprüchen entnommen werden.

Die Erfindung betrifft einen Elektromagneten, insbesondere einen elektromagnetischen Umkehrhubmagneten, welcher ein Joch und einen Anker aufweist. Der Anker ist in einem Ankerraum entlang einer Ankerbewegungsrichtung zwischen einer ersten Endstellung und einer zweiten Endstellung beweglich. Das Joch umgibt den Ankerraum zumindest teilweise.

Der Elektromagnet weist eine Spule mit stromführenden Windungen auf, die den Ankerraum zumindest teilweise umgibt.

Die Spule ist in einer ersten Betriebsstellung so mit Strom in einer ersten Stromrichtung beaufschlagbar, dass der Anker in die erste Endstellung bewegt wird. Die Spule ist in einer zweiten Betriebsstellung mit einem, zur ersten Stromrichtung entgegengesetzten zweiten Stromrichtung fließenden Strom beaufschlagbar und der Anker wird in die zweite Endstellung bewegt.

Der Anker weist einen Permanentmagneten auf. Des Weiteren ist der Anker in der jeweiligen Endstellung stromlos gehalten.

Mittels des erfindungsgemäßen Elektromagneten ist es möglich, den Anker in beiden Endstellungen zu halten, ohne dass hierfür Strom aufgewendet zu werden braucht oder das Vorsehen verschleißanfälliger Mechanismen wie beispielsweise Federn erforderlich ist. Bis zu einer gewissen auf den Anker einwirkenden Kraft verbleibt der Anker vielmehr selbsttätig in seiner jeweiligen Endstellung. Hierfür dient insbesondere der Permanentmagnet, welcher einen Magnetschluss durch andere Teile des Elektromagneten erzeugt und somit die erforderliche Haltekraft aufbringt.

Gemäß einer bevorzugten Ausführung ist der Anker zwischen dem Permanentmagneten und einem in Richtung der ersten Endstellung weisenden axialen Ende des Ankers aus nicht permanentmagnetischem Material ausgebildet.

Gemäß einer weiteren bevorzugten Ausführung ist der Anker zwischen dem Permanentmagneten und einem in Richtung der zweiten Endstellung weisenden axialen Ende des Ankers aus nicht permanentmagnetischem Material ausgebildet.

Durch die nicht permanentmagnetischen Materialien können insbesondere Magnetfeldlinien des Permanentmagneten verlaufen, um einen Magnetschluss zu bilden.

Bevorzugt generiert der Permanentmagnet in jeder Endstellung einen Magnetschluss, welcher jeweils eine haltende Kraft auf den Anker erzeugt. Dies erlaubt die Nutzung der vorteilhaften Wirkung des Permanentmagneten zur Erzeugung einer Haltekraft.

Gemäß der Erfindung ist vorgesehen, dass sich das Joch und der Ankerraum in axialer Richtung der Spulenachse gesehen, über das Ende der Spule erstrecken und das Joch einen Jochtopf bildet, und in der ersten Endstellung der Magnetschluss des Permanentmagneten über den Jochtopf erfolgt. Dies hat sich für typische Verwendungen als vorteilhaft erwiesen.

Geschickter Weise weist das Joch einen sich bezogen auf die Spulenachse radial erstreckenden Jochbund auf und der Ankerraum ist auf dem, dem Jochtopf abgewandten Ende durch einen Magnetkern begrenzt. Der Magnetschluss des Permanentmagneten in der zweiten Endstellung erfolgt vorzugsweise über den Jochbund, das Joch und den Magnetkern. Dabei kann der Magnetschluss insbesondere auch um die Spule herum erfolgen. Durch eine solche Ausführung wird eine sinnvolle Leitung von Magnetfeldlinien erreicht, welche zu einer magnetischen Kraft führt, die den Anker vorteilhaft in einer Endstellung hält.

Gemäß einer bevorzugten Ausführung weist das Joch die Spule auf und/oder nimmt sie auf und die Spule liegt im Inneren des Jochs am Jochbund an. Dies führt zu einem vorteilhaften Magnetschluss.

Der Permanentmagnet befindet sich erfindungsgemäß in der ersten Endstellung zwischen dem Jochbund und dem Jochboden des Jochtopfes. Dies erlaubt einen Magnetschluss benachbart zur Spule und somit besonders direkt.

Der Permanentmagnet befindet sich bevorzugt in der zweiten Endstellung im Bereich einer zwischen Spulenrand und Jochbund beschriebenen Anlagefläche. Dies begünstigt die Ausbildung des oben beschriebenen Magnetschlusses über den Jochbund und den Magnetkern.

Bevorzugt weist der Elektromagnet nur eine Spule auf. Dies erlaubt die Einsparung von Komponenten und eine kompaktere Bauform.

Der Permanentmagnet kann insbesondere scheibenförmig ausgebildet sein. Dies erlaubt vorteilhaft die weiter oben erwähnte Ausbildung von Magnetschlüssen.

Der Permanentmagnet erstreckt sich bevorzugt über weniger als 50 %, weniger als 30 %, weniger als 20 %, weniger als 10 % oder weniger als 5 % der axialen Erstreckung des Ankers. Derartige Werte haben sich in der Praxis als vorteilhaft erwiesen.

Der Permanentmagnet ist bevorzugt parallel zur Ankerbewegungsrichtung axial magnetisiert. Dies erlaubt vorteilhaft die Ausbildung der weiter oben erwähnten Magnetschlüsse.

Der Permanentmagnet ist bevorzugt radial kleiner als der restliche Teil des Ankers. Das eingesetzte Permanentmagnetmaterial ist ausreichend stark, weshalb durch die Reduzierung des Durchmessers des Permanentmagneten Masse gespart und die Haltekraft eingestellt werden kann.

Geschickter Weise wird der Anker mittels eines in dem Joch befindlichen Ankerrohrs geführt, dessen vom Anker in der ersten Endstellung berührter Boden klebeverhindernd und/oder aus nicht magnetisierbarem Material ausgebildet ist. Dies erleichtert das gewollte Ablösen des Ankers von dem Boden, da die Haltekraft reduziert wird. Natürlich kann durch die Wahl des Materials bzw. der Dicke des Materials die notwendige Kraft zum Bewegen des Ankers aus der Endstellung eingestellt werden.

Das Joch, insbesondere der Jochbund, ist vorzugsweise aus einem Material ausgebildet, dessen Dicke kleiner ist als der Hub des Ankers zwischen dessen beiden Endstellungen. Durch eine solche Ausgestaltung wird grundsätzlich erreicht, dass bei einem Umschaltvorgang, also einem Wechsel der Ankerlage von einer ersten zu einer zweiten Endstellung (und zurück), der Permanentmagnet von der einen auf die andere Seite des Jochbundes gelangen kann. Bevorzugt ist an einem in Richtung der ersten Endstellung weisenden axialen Ende des Ankers ein außen umlaufender, axial abstehender Bund ausgebildet. Dies verhindert bzw. verringert eine etwaige Haftung des Ankers an anderen Komponenten, insbesondere am Boden des Ankerrohrs, da die Kontaktfläche verringert wird. Auch hierüber ist die notwendige Kraft zum Bewegen des Ankers aus der Endstellung einstellbar.

Das Joch ist bevorzugt aus weichmagnetischem Stahl ausgebildet. Dies verbessert die Magnetfeldführung und hat sich für die Ausbildung der erwähnten Magnetschlüsse als vorteilhaft erwiesen.

Gemäß einer bevorzugten Ausführung weisen das Joch und der Anker quer zur Ankerbewegungsrichtung einen jeweiligen Außenquerschnitt auf, wobei eine Fläche des Außenquerschnitts des Ankers zwischen 10 % und 50 %, insbesondere zwischen 15 % und 35 %, insbesondere bevorzugt 20 % ± 5 % der Fläche des Außenquerschnitts des Jochs ausmacht.

Für den Parameter Außenquerschnitt des Ankers zu Außenquerschnitt des Jochs wird ein Intervall angegeben, das durch eine obere und untere Grenze beschrieben ist. Als Obergrenze sind zum Beispiel dabei folgende Werte vorgesehen: 60 %, 55 %, 50 %, 45 %, 40 %, 35 %, 30 %, 25 %, 20 %.

Als Untergrenze gelten zum Beispiel folgende Werte: 5 %, 10 %, 15 %, 20 %, 25 %. Die Offenbarung dieser Anmeldung umfasst die Menge von allen Intervallen, die durch alle möglichen, widerspruchsfreien Kombinationen der vorgenannten Ober- und Untergrenzen bestehen.

Der Permanentmagnet weist bevorzugt eine axiale Ausdehnung auf, welche kleiner ist als oder gleich ist der Dicke des Jochmaterials im Bereich des Jochbundes. Im Zusammenspiel mit dem Hub des Elektromagneten wird erreicht, dass je nach Endstellung des Permanentmagneten dieser entweder auf der einen oder anderen Seite des Jochbundes ist und dementsprechend optimiert in der jeweiligen Endstellung den Magnetschluss herstellt.

Der Elektromagnet kann insbesondere ein bistabiler Umkehrhubmagnet sein. Dieser ist dazu ausgebildet, dass der Anker in beiden Endstellungen stromlos gehalten wird.

Der Anker ist bevorzugt über einen Hub bewegbar, welcher zwischen 3 mm und 5 mm, insbesondere 4 mm, beträgt.

Das Joch ist bevorzugt aus einem Material mit einer Dicke zwischen 2 mm und 4 mm, insbesondere 3 mm, ausgebildet.

Das Joch kann insbesondere aus VA-Stahl ausgebildet sein. Es kann vorteilhaft einen runden Außenquerschnitt aufweisen.

Der Permanentmagnet weist bevorzugt eine axiale Ausdehnung zwischen 2 mm und 4 mm, insbesondere 3 mm, auf.

Derartige Werte bzw. Ausführungen haben sich in der Praxis als vorteilhaft erwiesen.

In der Zeichnung ist die Erfindung insbesondere in einem Ausführungsbeispiel schematisch dargestellt. Es zeigen:
- Fig. 1: einen Elektromagneten gemäß der Erfindung mit Anker in einer ersten Endstellung, und
- Fig. 2: den Elektromagneten< gemäß der Erfindung mit Anker in einer zweiten Endstellung.

In den Figuren sind gleiche oder einander entsprechende Elemente jeweils mit den gleichen Bezugszeichen bezeichnet und werden daher, sofern nicht zweckmäßig, nicht erneut beschrieben. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Figur 1 zeigt einen Elektromagneten 10.

Der Elektromagnet 10 weist ein Joch 20 auf, welches einen Teil des Elektromagneten 10 außenseitig begrenzt.

Im Inneren des Elektromagneten 10 ist ein Anker 30 angeordnet, welcher entlang einer Ankerbewegungsrichtung 36 begrenzt bewegbar ist. Innerhalb des Ankers 30 ist ein Permanentmagnet 35 angeordnet, welcher nur einen Bruchteil der Erstreckung des Ankers 30 entlang der Ankerbewegungsrichtung 36 einnimmt. Linksseitig von dem Permanentmagneten 35 ist ein erstes nicht permanentmagnetisches Material 33 angeordnet. Rechtsseitig von dem Permanentmagneten 35 ist ein zweites nicht permanentmagnetisches Material 34 angeordnet. Auf die Bedeutung des Permanentmagneten 36 und der nicht permanentmagnetischen Materialien 33, 34 wird weiter unten näher eingegangen werden.

Rechtsseitig weist der Anker 30 einen umlaufenden Vorsprung 38 auf, welcher radial außenliegend angeordnet ist. Dies führt dazu, dass der Anker 30 rechtsseitig keine ebene Anlagefläche hat, sondern nur der Vorsprung 38 an einer entsprechenden Fläche anliegen kann.

Um den Anker 30 herum ist eine Spule 40 angeordnet, welche von einem Spulenstrom durchflossen werden kann und dadurch ein Magnetfeld erzeugt. Dieses Magnetfeld kann den Anker 30 entlang der Ankerbewegungsrichtung 36 antreiben. Der Elektromagnet 10 mit seiner Spule 40 ist dabei insbesondere so ausgebildet, dass durch die Spule 40 Spulenströme in beiden Richtungen fließen können, wobei abhängig von der Richtung des Spulenstroms der Anker 30 in entgegengesetzte Richtungen bewegt wird. Der Elektromagnet 10 ist anders ausgedrückt so ausgebildet, dass er lediglich mit einer Spule 40 auskommt und auf das Vorsehen einer weiteren Spule, welches im Stand der Technik gängig ist, verzichtet werden kann.

Der Permanentmagnet 35 ist im Vergleich zum umgebenden Teil des Ankers 30 mit einem etwas geringeren Durchmesser ausgebildet.

Die Spule 40 ist symmetrisch um eine Spulenachse 41 ausgebildet. Diese Spulenachse 41 ist parallel zur Ankerbewegungsrichtung 36 ausgerichtet. Rechtsseitig weist die Spule 40 einen Spulenrand 42 auf. Außerdem weist sie zum Anker 30 hin eine Anlagefläche 47 auf.

Den Anker 30 umgibt ein Ankerrohr 50, welches sich entlang der Ankerbewegungsrichtung 36 erstreckt. Das Ankerrohr 50 weist einen Boden 52 auf, welcher in dem in Figur 1 dargestellten Zustand vom Anker 30 berührt wird. Das Ankerrohr 50 befindet sich teilweise innerhalb der Spule 40, und schaut des Weiteren nach rechts über die Spule 40 hinaus. Geringfügig schaut das Ankerrohr 50 auch nach links über die Spule 40 hinaus. Das Ankerrohr 50 dient insbesondere zur exakteren Führung des Ankers 30.

Der Anker 30 bewegt sich entlang der Ankerbewegungsrichtung 36 in einem Ankerraum 60, welcher im Inneren des Elektromagneten 10 ausgebildet ist. Der Ankerraum 60 wird linksseitig von einem Magnetkern 70 begrenzt.

In dem Joch 20 ist ein Jochtopf 26 ausgebildet, welcher einen Jochboden 27 aufweist. Angrenzend an den Jochtopf 26 ist in dem Joch 20 ein Jochbund 28 ausgebildet, welcher an die Spule 40 angrenzt.

In dem in Figur 1 dargestellten Zustand befindet sich der Anker 30 in einer ersten Endstellung, wobei er soweit möglich nach rechts verschoben wurde. Somit grenzt der Vorsprung 38 des Ankers 30 unmittelbar an dem Boden 52 des Ankerrohrs 50 an.

Der Permanentmagnet 35 befindet sich außerhalb der Spule 40 benachbart zum Jochbund 28. Dies erlaubt einen Magnetschluss, welcher über das zweite nicht permanentmagnetische Material 34, den Jochboden 27, den Jochtopf 26, den Jochbund 28 und das erste nicht permanentmagnetische Material 33 verläuft. Der Permanentmagnet 35 ist zur Unterstützung der Ausbildung eines solchen Magnetschlusses axial parallel zur Ankerbewegungsrichtung 36 magnetisiert.

Der eben beschriebene Magnetschluss sorgt dafür, dass der Anker 30 in der in Figur 1 gezeigten Stellung gehalten wird, und zwar insbesondere auch dann, wenn der durch die Spule 40 fließende Spulenstrom abgeschaltet wird. Es kann also eine gewisse Kraft auf den Anker 10 ausgeübt werden, ohne dass dieser sich bewegt. Es sei darauf hingewiesen, dass dieser Effekt insbesondere dadurch unterstützt wird, dass der Magnetschluss rechtsseitig von der Spule 40 ausgebildet werden kann.

Figur 2 zeigt den Elektromagneten 10 von Figur 1 in einem anderen Zustand, wobei sich der Anker 30 in einer zweiten Endstellung befindet. Diese zweite Endstellung ist unmittelbar gegenüberliegend zur ersten Endstellung, dies bedeutet insbesondere dass sich der Anker 30 so weit links befindet, wie dies bauartbedingt möglich ist.

In diesem Fall bildet sich ein Magnetschluss aus, welcher durch das zweite nicht permanentmagnetische Material 34, den Jochbund 28, das Joch 20, den Magnetkern 70 und das erste nicht permanentmagnetische Material 33 verläuft. Der Magnetschluss geht also in diesem Fall um die Spule 40 herum. Auch dieser Magnetschluss führt dazu, dass der Anker 30 in seiner zweiten Endstellung, welche in Figur 2 dargestellt ist, gehalten wird, so dass eine Kraft bis zu einer gewissen Höhe den Anker 30 nicht bewegt.

Durch eine Bestromung der Spule 40 in geeigneter Richtung kann eine Kraft auf den Anker 30 ausgeübt werden, welche dazu ausreichend ist, um den Anker 30 aus der jeweiligen Endstellung heraus in Richtung auf die andere Endstellung zu bewegen. Wenn der Anker 30 jedoch in seiner Endstellung verbleiben soll kann der Spulenstrom typischerweise abgeschaltet werden, so dass Energie eingespart wird. Auf das Vorsehen von anderen gängigen Maßnahmen, welche einen Anker 30 in einer Endstellung halten, beispielsweise eine Feder, kann verzichtet werden.

Es sei noch erwähnt, dass der Boden 52 des Ankerrohrs 50 derart beschichtet bzw. ausgebildet ist, dass eine Haftung des Ankers 30 an dem Boden 52 verhindert wird. Hierzu ist er insbesondere aus nichtmagnetischem Material ausgebildet. Dies erleichtert den Betrieb des Elektromagneten 10.

Die Erfindung ist nachfolgend durch die Ansprüche definiert.

## Patentansprüche

1. Elektromagnet, insbesondere elektromagnetischer Umkehrhubmagnet, welcher ein Joch (20) und einen Anker (30) aufweist, der Anker (30) in einem Ankerraum (60) entlang einer Ankerbewegungsrichtung (36) zwischen einer ersten Endstellung und einer zweiten Endstellung beweglich ist, das Joch (20) den Ankerraum (60) zumindest teilweise umgibt und der Elektromagnet (10) eine Spule (40) mit stromführenden Windungen aufweist, die den Ankerraum (60) zumindest teilweise umgibt und die Spule (40) in einer ersten Betriebsstellung so mit Strom in einer ersten Stromrichtung beaufschlagbar ist, dass der Anker (30) in die erste Endstellung bewegt wird und die Spule (40) in einer zweiten Betriebsstellung mit einem, zur ersten Stromrichtung entgegengesetzten zweiten Stromrichtung fließenden Strom beaufschlagbar ist und der Anker (30) in die zweite Endstellung bewegt wird, der Anker (30) einen Permanentmagneten (35) aufweist und der Anker (30) in der jeweiligen Endstellung stromlos gehalten ist, wobei sich das Joch (20) und der Ankerraum (60) in axialer Richtung einer Spulenachse (41) gesehen, über das Ende der Spule (40) erstrecken und das Joch (20) einen Jochtopf (26) bildet, **dadurch gekennzeichnet, dass** sich der Permanentmagnet in der ersten Endstellung zwischen einem angrenzend an den Jochtopf ausgebildeten Jochbund, welcher an die Spule (40) angrenzt, und einem Jochboden des Jochtopfes befindet und in der ersten Endstellung der Magnetschluss des Permanentmagneten (35) über den Jochtopf (26) erfolgt.

2. Elektromagnet nach Anspruch 1, **dadurch gekennzeichnet, dass** der Anker (30) zwischen dem Permanentmagneten (35) und einem in Richtung der ersten Endstellung weisenden axialen Ende des Ankers (30) aus nicht permanentmagnetischem Material (34) ausgebildet ist und/oder der Anker (30) zwischen dem Permanentmagneten (35) und einem in Richtung der zweiten Endstellung weisenden axialen Ende des Ankers (30) aus nicht permanentmagnetischem Material (33) ausgebildet ist.

3. Elektromagnet nach einem der vorhergehenden Ansprüche, **dadurch gekennzeichnet, dass** der Permanentmagnet (35) in jeder Endstellung einen Magnetschluss generiert, welcher jeweils eine haltende Kraft auf den Anker (30) erzeugt.

4. Elektromagnet nach einem der vorhergehenden Ansprüche, **dadurch gekennzeichnet, dass** sich der Jochbund (28) bezogen auf die Spulenachse (41) radial erstreckt und der Ankerraum (60) auf dem dem Jochtopf (26) abgewandten Ende durch einen Magnetkern (70) begrenzt ist und der Magnetschluss des Permanentmagneten (35) in der zweiten Endstellung über den Jochbund (28), das Joch (20) und den Magnetkern (70) erfolgt.

5. Elektromagnet nach einem der vorhergehenden Ansprüche, **dadurch gekennzeichnet, dass** das Joch (20) die Spule (40) aufweist/aufnimmt und die Spule (40) im Inneren des Jochs (20) am Jochbund (28) anliegt.

6. Elektromagnet nach dem vorhergehenden Anspruch **dadurch gekennzeichnet, dass** sich der Permanentmagnet (35) in der zweiten Endstellung im Bereich der zwischen Spulenrand (42) und Jochbund (28) beschriebenen Anlagefläche (47) befindet.

7. Elektromagnet nach einem der vorhergehenden Ansprüche, **dadurch gekennzeichnet, dass** der Elektromagnet (10) nur eine Spule (40) aufweist.

8. Elektromagnet nach einem der vorhergehenden Ansprüche, **dadurch gekennzeichnet, dass** der Permanentmagnet (35) scheibenförmig ausgebildet ist und/oder der Permanentmagnet (35) sich über weniger als 50 %, weniger als 30 %, weniger als 20 %, weniger als 10 % oder weniger als 5 % der axialen Erstreckung des Ankers (30) erstreckt.

9. Elektromagnet nach einem der vorhergehenden Ansprüche, **dadurch gekennzeichnet, dass** der Permanentmagnet (35) parallel zur Ankerbewegungsrichtung (36) axial magnetisiert ist.

10. Elektromagnet nach einem der vorhergehenden Ansprüche, **dadurch gekennzeichnet, dass** der Permanentmagnet (35) radial kleiner ist als der restliche Teil des Ankers (30).

11. Elektromagnet nach einem der vorhergehenden Ansprüche, **dadurch gekennzeichnet, dass** der Anker (30) mittels eines in dem Joch (20) befindlichen Ankerrohrs (50) geführt wird, dessen vom Anker (30) in der ersten Endstellung berührter Boden (52) klebeverhindernd und/oder aus einem nicht magnetisierbaren Material ausgebildet ist.

12. Elektromagnet nach einem der vorhergehenden Ansprüche, **dadurch gekennzeichnet, dass** das Joch (20), insbesondere der Jochbund (28) aus einem Material ausgebildet ist, dessen Dicke kleiner ist als der Hub des Ankers (30) zwischen dessen beiden Endstellungen.

13. Elektromagnet nach einem der vorhergehenden Ansprüche, **dadurch gekennzeichnet, dass** an einem in Richtung der ersten Endstellung weisenden axialen Ende des Ankers (30) ein außen umlaufender, axial abstehender Bund (38) ausgebildet ist.

14. Elektromagnet nach einem der vorhergehenden Ansprüche, **dadurch gekennzeichnet, dass** das Joch (20) aus weichmagnetischem Stahl ausgebildet ist.

15. Elektromagnet nach einem der vorhergehenden Ansprüche, **dadurch gekennzeichnet, dass** das Joch (20) und der Anker (30) quer zur Ankerbewegungsrichtung (36) einen jeweiligen Außenquerschnitt aufweisen, wobei eine Fläche des Außenquerschnitts des Ankers (30) zwischen 15 % und 25 %, insbesondere 20 %, der Fläche des Außenquerschnitts des Jochs (20) ausmacht und/oder der Permanentmagnet (35) eine axiale Ausdehnung aufweist, welche kleiner ist als oder gleich ist der Dicke des Jochmaterials im Bereich des Jochbundes (28).

## Claims

1. Solenoid, in particular reverse lifting solenoid which has a yoke (20) and an armature (30), the armature (30) can move in an armature space (60) along an armature movement direction (36), between a first end position and a second end position, the yoke (20) at least partially surrounds the armature space (60) and the solenoid (10) has a coil (40) with current-conducting windings which at least partially surround the armature space (60) and in a first operating position current can be applied to the coil (40) in a first direction of flow such that the armature (30) is moved into the first end position, and in a second operating position a current flowing in a second direction of flow opposite to the first direction of flow can be applied to the coil (40), and the armature (30) is moved into the second end position, the armature (30) has a permanent magnet (35) and the armature (30) is kept in the respective end position in a currentless state, wherein the yoke (20) and the armature space (60) extend, when viewed in the axial direction of a coil axis (41), over the end of the coil (40), and the yoke (20) embodies a yoke pot (26), **characterized in that** in the first end position the permanent magnet is located between a yoke collar which is embodied adjacent to the yoke pot and adjoins the coil (40), and a yoke base of the yoke pot, and in the first end position the magnetic closure of the permanent magnet (35) occurs via the yoke pot (26).

2. Solenoid according to Claim 1, **characterized in that** between the permanent magnet (35) and an axial end of the armature (30) pointing in the direction of the first end position, the armature (30) is embodied from non-permanent-magnetic material (34), and/or between the permanent magnet (35) and an axial end of the armature (30) pointing in the direction of the second end position the armature (30) is embodied from non-permanent-magnetic material (33).

3. Solenoid according to one of the preceding claims, **characterized in that** in each end position the permanent magnet (35) generates a magnetic closure which generates in each case a holding force on the armature (30).

4. Solenoid according to one of the preceding claims, **characterized in that** the yoke collar (28) extends radially with respect to the coil axis (41), and the armature space (60) is bounded by a magnet core (70) at the end facing away from the yoke pot (26), and in the second end position the magnetic closure of the permanent magnet (35) occurs via the yoke collar (28), the yoke (20) and the magnet core (70).

5. Solenoid according to one of the preceding claims, **characterized in that** the yoke (20) has/receives the coil (40), and the coil (40) bears on the yoke collar (28), in the interior of the yoke (20).

6. Solenoid according to the preceding claim, **characterized in that** in the second end position the permanent magnet (35) is located in the region of the bearing face (47) described between the coil edge (42) and yoke collar (28).

7. Solenoid according to one of the preceding claims, **characterized in that** the solenoid (10) has just one coil (40).

8. Solenoid according to one of the preceding claims, **characterized in that** the permanent magnet (35) is embodied in the form of disk, and/or the permanent magnet (35) extends over less than 50%, less than 30%, less than 20%, less than 10% or less than 5% of the actual extent of the armature (30).

9. Solenoid according to one of the preceding claims, **characterized in that** the permanent magnet (35) is magnetized axially in parallel to the direction (36) of movement of the armature.

10. Solenoid according to one of the preceding claims, **characterized in that** the permanent magnet (35) is smaller in the radial direction than the rest of the armature (30).

11. Solenoid according to one of the preceding claims, **characterized in that** the armature (30) is guided by means of an armature tube (50) which is located in the yoke (20) and whose base (52) with which contact is made by the armature (30) in the first end position is embodied in an adhesion-preventing fashion and/or from a non-magnetizable material.

12. Solenoid according to one of the preceding claims, **characterized in that** the yoke (20), in particular the yoke collar (28), is embodied from a material whose thickness is smaller than the stroke of the armature (30) between its two end positions.

13. Solenoid according to one of the preceding claims, **characterized in that** an axially protruding collar (38) which runs all around on the outside is embodied at an axial end of the armature (30) pointing in the direction of the first end position.

14. Solenoid according to one of the preceding claims, **characterized in that** the yoke (20) is embodied from a soft-magnetic steel.

15. Solenoid according to one of the preceding claims, **characterized in that** the yoke (20) and the armature (30) have a respective external cross section transversely with respect to the direction (36) of movement of the armature, wherein a face of the external cross section of the armature (30) constitutes between 15% and 25%, in particular 20%, of the area of the external cross section of the yoke (20), and/or the permanent magnet (35) has an axial extension which is smaller than or equal to the thickness of the yoke material in the region of the yoke collar (28).

## Revendications

1. Électroaimant, en particulier aimant de course réversible électromagnétique, qui présente une culasse (20) et un induit (30), l'induit (30) étant déplaçable dans un espace d'induit (60) le long d'une direction de déplacement d'induit (36) entre une première position d'extrémité et une deuxième position d'extrémité, la culasse (20) entourant au moins en partie l'espace d'induit (60) et l'électroaimant (10) présentant une bobine (40) avec des enroulements conduisant le courant, qui entoure au moins en partie l'espace d'induit (60), et la bobine (40) pouvant être sollicitée dans une première position de fonctionnement avec du courant dans une première direction de courant, de telle sorte que l'induit (30) soit déplacé dans la première position d'extrémité et la bobine (40) pouvant être sollicitée dans une deuxième position de fonctionnement avec un courant s'étendant dans une deuxième direction de courant opposée à la première direction de courant, et l'induit (30) étant déplacé dans la deuxième position d'extrémité, l'induit (30) présentant un aimant permanent (35) et l'induit (30) étant maintenu sans courant dans la position d'extrémité respective, la culasse (20) et l'espace d'induit (60), vus dans la direction axiale d'un axe de bobine (41), s'étendant au-delà de l'extrémité de la bobine (40) et la culasse (20) formant un pot de culasse (26), **caractérisé en ce que** l'aimant permanent, dans la première position d'extrémité, se trouve entre un épaulement de culasse réalisé en position adjacente au pot de culasse, qui est adjacent à la bobine (40), et un fond de culasse du pot de culasse et, dans la première position d'extrémité, se produit la fermeture de circuit magnétique de l'aimant permanent (35) par le biais du pot de culasse (26).

2. Électroaimant selon la revendication 1, **caractérisé en ce que** l'induit (30) entre l'aimant permanent (35) et une extrémité axiale de l'induit (30) tournée dans la direction de la première position d'extrémité est réalisé en matériau non magnétisable de manière permanente (34) et/ou l'induit (30) entre l'aimant permanent (35) et une extrémité axiale de l'induit (30) tournée dans la direction de la deuxième position d'extrémité est réalisé en matériau non magnétisable de manière permanente (33).

3. Électroaimant selon l'une quelconque des revendications précédentes, **caractérisé en ce que** l'aimant permanent (35), dans chaque position d'extrémité, génère une fermeture de circuit magnétique qui génère à chaque fois une force de retenue sur l'induit (30).

4. Électroaimant selon l'une quelconque des revendications précédentes, **caractérisé en ce que** l'épaulement de culasse (28), par rapport à l'axe de bobine (41), s'étend radialement et l'espace d'induit (60) est limité par un noyau magnétique (70) à l'extrémité opposée au pot de culasse (26) et la fermeture de circuit magnétique de l'aimant permanent (35) s'effectue dans la deuxième position d'extrémité par le biais de l'épaulement de culasse (28), de la culasse (20) et du noyau magnétique (70).

5. Électroaimant selon l'une quelconque des revendications précédentes, **caractérisé en ce que** la culasse (20) présente/reçoit la bobine (40) et la bobine (40) s'applique à l'intérieur de la culasse (20) contre l'épaulement de culasse (28).

6. Électroaimant selon la revendication précédente, **caractérisé en ce que** l'aimant permanent (35), dans la deuxième position d'extrémité, se trouve dans la région de la surface d'appui (47) décrite entre le bord de bobine (42) et l'épaulement de culasse (28).

7. Électroaimant selon l'une quelconque des revendications précédentes, **caractérisé en ce que** l'électroaimant (10) ne présente qu'une seule bobine (40).

8. Électroaimant selon l'une quelconque des revendications précédentes, **caractérisé en ce que** l'aimant permanent (35) est réalisé en forme de disque et/ou l'aimant permanent (35) s'étend sur moins de 50 %, moins de 30 %, moins de 20 %, moins de 10 % ou moins de 5 % de l'étendue axiale de l'induit (30).

9. Électroaimant selon l'une quelconque des revendications précédentes, **caractérisé en ce que** l'aimant permanent (35) est magnétisé axialement parallèlement à la direction de déplacement de l'induit (36).

10. Électroaimant selon l'une quelconque des revendications précédentes, **caractérisé en ce que** l'aimant permanent (35) est radialement inférieur au reste de la partie d'induit (30).

11. Électroaimant selon l'une quelconque des revendications précédentes, **caractérisé en ce que** l'induit (30) est guidé au moyen d'un tube d'induit (50) se trouvant dans la culasse (20), dont le fond (52), avec lequel vient en contact l'induit (30) dans la première position d'extrémité, est réalisé en matériau non magnétisable et/ou antiadhésif.

12. Électroaimant selon l'une quelconque des revendications précédentes, **caractérisé en ce que** la culasse (20), en particulier l'épaulement de culasse (28), est réalisé(e) en un matériau dont l'épaisseur est inférieure à la course de l'induit (30) entre ses deux positions d'extrémité.

13. Électroaimant selon l'une quelconque des revendications précédentes, **caractérisé en ce qu'**à une extrémité axiale de l'induit (30) tournée dans la direction de la première position d'extrémité est réalisé un épaulement (38) périphérique extérieur saillant axialement.

14. Électroaimant selon l'une quelconque des revendications précédentes, **caractérisé en ce que** la culasse (20) est réalisée en acier magnétique doux.

15. Électroaimant selon l'une quelconque des revendications précédentes, **caractérisé en ce que** la culasse (20) et l'induit (30) présentent, transversalement à la direction de déplacement de l'induit (36), une section transversale extérieure respective, une surface de la section transversale extérieure de l'induit (30) représentant entre 15 % et 25 %, en particulier 20 %, de la surface de la section transversale extérieure de la culasse (20) et/ou l'aimant permanent (35) présente une étendue axiale qui est inférieure ou égale à l'épaisseur du matériau de culasse dans la région de l'épaulement de culasse (28).
